# FASCICULE DE BREVET EUROPEEN

(11) **EP 0 077 269 B1**
(45) Date de publication et mention de la délivrance du brevet: **27.12.1985**
(21) Numéro de dépôt: 82401850.1
(22) Date de dépôt: 08.10.1982
(51) Int. Cl.: A61G 7/10

(54) **Dispositif d'assistance aidant une personne à sortir d'une baignoire**
Hilfsvorrichtung zum Heben einer Person aus einer Badewanne
Device for assisting persons to get out of a bathtub

(30) Priorité: 14.10.1981 FR 8119296; 04.01.1982 FR 8200022
(43) Date de publication de la demande: 20.04.1983
(73) Titulaire: Louis, Pierre, F-75015 Paris (FR)
(72) Inventeur: Louis, Pierre, F-75015 Paris (FR)
(74) Mandataire: Lerner, François

## Description

La présente invention a pour objet un dispositif d'assistance aidant une personne à sortir d'une baignoire. Son utilisation est particulièrement recommandée pour des personnes âgées ou handicapées et notamment pour des personnes seules qui, dans la pratique, ne peuvent prendre un bain sans s'exposer à une chute ayant souvent des conséquences désastreuses au moment où la personne veut sortir de la baignoire.

Pour faciliter la sortie de la baignoire, on prévoit parfois une poignée fixée à mi-hauteur d'homme sur le mur qui longe le grand côté de la baignoire, ou bien encore deux accoudoirs sur les faces internes de la baignoire. Ces dispositifs constituent déjà une assistance appréciable pour une personne n'ayant plus des capacités sportives développées et lui permettant de se redresser plus facilement dans un milieu glissant.

Le savon, les huiles et mousses pour bains, l'eau adoucie augmentent encore les difficultés. Les statistiques montrent qu'en fait, un très grand nombre de personnes, surtout âgées et handicapées, sont victimes de chutes graves à la sortie de leur baignoire.

On sait que pour aider une personne en difficulté, on lui prend la main, et on tire à soi. Le dispositif d'assistance objet de la présente invention répond à ce principe et permet à une personne âgée ou handicapée de sortir seule de sa baignoire, sans danger, au moment où elle le désire. En outre, le dispositif objet de l'invention est de construction simple, fiable et peut s'adapter à n'importe quelle baignoire à faible prix. Eventuellement, la baignoire peut être spécialement prévue et équipée pour recevoir un tel dispositif d'assistance.

On connaît des dispositifs à vérins hydrauliques suspendus facilitant la levée d'une personne installée dans une baignoire, tel par exemple que décrit dans le document DE-A-2 738 310. Ces dispositifs sont cependant très encombrants nécessitant un aménagement important de la salle d'eau, et leur emploi est relativement difficile, limité en fait au domaine hospitalier en vue de faciliter le travail et réduire les efforts du personnel soignant, car ils nécessitent une commande séparée pour le fonctionnement du vérin.

On connaît également selon le document NL-A 7 603 243 un dispositif à levier articulé permettant une mise à l'eau dans une piscine d'une personne handicapée. Ce dispositif n'est cependant pas adapté à un usage domestique pour une salle de bain, et nécessite là encore la présence et l'assistance d'une personne commandant le mouvement du dispositif.

Contrairement aux dispositifs connus, le dispositif objet de l'invention est d'encombrement très réduit, d'usage très simple et trouve normalement sa place dans n'importe quelle salle d'eau individuelle. Il pourra être également utilisé pour assister la personne a entrer dans une baignoire, et tout aussi bien, à se lever d'un lit ou à s'y coucher, à se lever d'un siège ou s'y asseoir, en particulier pour l'usage d'un siège de double WC.

Le dispositif de l'invention est du type comprenant essentiellement un vérin susceptible d'être alimenté en pression par l'eau d'alimentation de la baignoire, des moyens de préhension tels qu'une poignée ou un harnais et des moyens pour commander à partir dudit vérin le soulèvement et l'abaissement automatiques desdits moyens de préhension, le dispositif se caractérise en ce que ladite poignée ou le harnais est monté à l'extrémité d'un levier articulé vers son autre extrémité autour d'un axe et la rotation du levier est commandée par ledit vérin, et en ce que l'alimentation et la mise sous pression du vérin sont commandées à partir de moyens à soupape qui sont actionnés directement par un effort de préhension appliqué sur ladite poignée ou sur ledit harnais.

On comprend qu'un tel dispositif est de fonctionnement très sûr et peut être installé très facilement sur une baignoire qui est automatiquement alimentée en eau sous des débits et des pressions parfaitement compatibles avec un bon fonctionnement du vérin pour l'usage recherché.

L'alimentation et la mise sous pression du vérin étant commandées à partir de la poignée ou dudit harnais du dispositif, dès que la personne se saisit convenablement de la poignée ou du harnais, le dispositif se met automatiquement en actionnement, assistant efficacement la personne qui veut se redresser et sortir de sa baignoire.

Selon un deuxième mode de réalisation, la poignée ou le harnais est monté à l'extrémité d'un levier dont l'autre extrémité est solidaire de l'axe de rotation d'un second levier commandé en rotation en étant articulé à une certaine distance dudit axe à une première extrémité dudit vérin dont l'autre extrémité est articulée en un point fixe. De cette façon, le dispositif peut être facilement escamoté en position de non-utilisation, dégageant entièrement l'usage de l'appareil : baignoire, siège de WC ou lit auquel il facilite l'accès.

Selon une autre caractéristique des perfectionnements de l'invention, ledit vérin et ledit second levier sont articulés respectivement autour desdits axes fixes sur une platine de support et de fixation de l'ensemble du dispositif. De cette manière, le dispositif peut être facilement fixé à une paroi, telle qu'un mur, adjacente à l'appareil auquel il facilite l'accès. La pose et d'adaptation du dispositif en sont grandement facilitées, l'appareil pouvant être intégré voire encastré sur ou dans la paroi à laquelle il est fixé.

L'invention et sa mise en oeuvre apparaitront plus clairement à l'aide de la description qui va suivre, faite en référence aux dessins annexés dans lesquels:
- la figure 1 montre en vue schématique l'ensemble d'un dispositif conforme à l'invention et la manière dont il peut être utilisé pour aider une personne à sortir de sa baignoire;
- la figure 2 montre en vue perspective l'ensemble du dispositif visible à la figure 1 ;
- la figure 3 est une vue en coupe longitudinale à plus grande échelle faite à travers le vérin équipant le dispositif;
- la figure 4 montre, comme la figure 3, avec arrachement la position de la soupape d'alimentation du vérin lorsque le vérin est alimenté;
- la figure 5 montre schématiquement, vu par devant, l'ensemble d'un dispositif conforme aux- dits perfectionnements;
- la figure 6 est une vue en coupe à plus grande échelle l'un détail du dispositif faite sensiblement au niveau du plan VI-VI de la figure 5;
- la figure 7 est une vue en coupe axiale de l'extrémité du levier à laquelle est fixée la poignée;
- les figures 8, 9 et 10 sont des vues de détail faites respectivement selon la flèche VIII et les plans de coupe IX-IX et X-X de la figure 7;
- la figure 11, montre en vue extérieure l'aspect du dispositif revêtu de son capot de protection;
- les figures 12, 13 et 14 sont des vues en coupe faites avec arrachement au niveau de l'extrémité d'alimentation en eau de vérin correspondant à trois modes différents d'exécution.

En se référant tout d'abord à la figure 1, on a montré une personne 1 qui s'est mise en position assise, buste redressé, dans sa baignoire 2. Le dispositif d'assistance conforme à l'invention repéré dans son ensemble 3 est fixé, dans le mode de mise en oeuvre illustré, sur le mur 4 contre lequel est appuyée l'extrémité de pied de la baignoire 2. Le dispositif 3 se compose essentiellement, comme il apparaît plus clairement à la figure 2, d'un châssis 5 à deux branches verticales 6, 7 qui sont fixées au mur 4 par des vis 8 et comportant deux branches horizontales 9, 10, d'un vérin 11 et d'un cadre mobile 12 comportant une poignée 13. Le cadre mobile 12 est articulé autour d'un axe 14 dans, deux paliers 15, 16 formés vers les extrémités des branches 6, 7. Le vérin 11 est articulé à une de ses extrémités en 17 sur un axe 18 fixé aux extrémités des bras 9,10 du châssis 5. A son autre extrémité, le vérin est articulé en 19 sur une barre transversale 20 du cadre articulé 12.

Le vérin 11 peut être alimenté en eau à partir d'un tuyau souple 21 branché sur l'alimentation en eau 22 de la baignoire, par exemple sur la dérivation d'alimentation de la douche 23. Dans le mode de réalisation illustré schématiquement à la figure 2, une manette 24 peut occuper trois positions, soit d'alimentation du robinet de la baignoire, soit d'alimentation de la douche, soit d'alimentation du tuyau souple 21. Dans une réalisation plus simple, la douche peut être omise et la manette 24 pourra occuper seulement deux positions, soit d'alimentation du vérin.

Enfin, le dispositif est complété par un clapet ou une soupape 25 formé à la base du vérin 11 et permettant sa vidange.

Le fonctionnement du dispositif décrit va être maintenant expliqué.

La personne étant dans son bain et désirant en sortir se met en position assise, comme illustré en 1 en trait plein à la figure 1.

Si la poignée 13 du dispositif est soulevée, par exemple dans la position 13' illustrée en traits interrompus, par suite de l'extension du vérin, la personne procède tout d'abord à la vidange ou purge du vérin 11 en actionnant la soupape de vidange 25. Le vérin se vide dans la baignoire et le cadre mobile s'abaisse pour venir occuper la position basse illustrée en trait plein en 12 à la figure 1. Dans cette position, la personne peut se saisir aisément de la poignée 13.

Dans cette position, la personne procède alors à la mise en eau sous pression du vérin, en prenant soin de placer la manette 24 dans la position d'alimentation du vérin et d'ouvrir le robinet par exemple d'alimentation d'eau froide 26 de la baignoire. Avantageusement, la mise en eau du vérin 11 ne s'effectue, à la demande de la personne, que lorsqu'elle s'appuie suffisamment sur la poignée 13 par exemple, au moyen d'un dispositif tel que celui qui sera décrit plus loin en relation aux figures 3 et 4. Une telle ouverture automatique commandée à partir de la poignée facilite encore le mouvement de sortie de la baignoire. L'eau étant admise sous pression dans le vérin 11, celui-ci se détend et soulève donc la poignée 13 lentement et progressivement de la position illustrée en trait plein à la figure 1 jusqu'à la position soulevée illustrée en traits interrompus en 13' à cette même figure. Simultanément, la personne est donc tirée et soulevée par la poignée 13 plus efficacement et progressivement qu'elle le serait par une autre personne qui tenterait de l'aider.

On notera que la force de soulèvement peut être réglée en faisant choix du point d'articulation 19 du levier sur le cadre 12, du choix de la pression d'alimentation d'eau du vérin et du choix de la section de travail du vérin.

Dans l'exemple illustré à la figure 1, le point d'articulation 19 est situé sensiblement au milieu des points 13 et 14, la force du vérin se retrouvant donc sensiblement divisée par 2 au niveau de la poignée 13. Si la pression d'alimentation d'eau est de 3 bars, on voit que pour des diamètres intérieurs du vérin de l'ordre de 4, 5 ou 6 centimètres, on obtient des forces de soulèvement au vérin de 38, 74 ou 84 kilogrammes respectivement. Avantageusement, on placera à l'entrée d'alimentation du vérin un clapet anti-retour évitant une vidange brutale du vérin en cas de rupture du tuyau d'alimentation souple 21 et éventuellement un réducteur de pression qui permettra en outre de régler et maintenir constante la pression d'alimentation du vérin indépendamment des variations de pression d'alimentation de la canalisation de distribution.

On fera maintenant référence aux figures 3 et 4 dans lesquelles on a montré un mode de réalisation particulièrement avantageux du vérin 11 permettant à la personne qui veut sortir de son bain de commander automatiquement la mise en eau du vérin à partir de la poignée 13.

A la figure 3, on aperçoit l'articulation 17 à la base du vérin 11, et en 30 la tige mobile solidaire du piston 31 du vérin.

L'entrée d'eau se fait à la base de la chambre du vérin 11 par un orifice 32 qui communique avec le tuyau souple d'alimentation 21. L'orifice 32 communique avec la chambre 33 du vérin par l'intermédiaire d'une soupape 34 à tiroir dont l'extrémité inférieure porte l'articulation 17 du vérin. La soupape 34 comporte à son extrémité haute une garniture d'étanchéité 35 qui vient porter contre le siège 36 qui communique avec l'orifice 32. La soupape est fermée par l'action d'un ressort 37 qui tire la soupape dans le sens de la flèche 38 en prenant appui sur le pied d'articulation 39 de la soupape, l'autre extémité du ressort 37 venant porter sur une rondelle 40 prenant appui au fond d'un alésage 41 formé dans le pied du vérin 11. Les joints ou garnitures d'étanchéité 42,43 assurent l'étanchéité de la chambre 33 lorsque le vérin est mis sous pression. Il apparaît clairement que si l'on appuie avec suffisamment de force dans le sens de la flèche 44 sur l'extrémité supérieure du vérin, c'est-à-dire sur la tige 30 du piston 31, on va faire descendre l'ensemble du vérin en le faisant coulisser sur la soupape à tiroir 34 en comprimant le ressort 37. Ce faisant, comme illustré à la figure 4, on dégage la garniture d'étanchéité 35 du siège 34, permettant l'alimentation en eau de la chambre 33 et par conséquent commandant l'extension du vérin et le soulèvement de la poignée 13. Cette pression vers le bas sur le vérin 11 est automatiquement appliquée lorsque la personne voulant sortir de la baignoire tire à elle la poignée 13 en s'y accrochant pour en obtenir l'assistance.

A la figure 3, on aperçoit également un mode de réalisation avantageux du dispositif de vidange 25 constitué par un clapet à ressort. Le dispositif 25 comprend une petite chambre 45 se vissant dans un orifice taraudé 46 formé à la base du vérin 11 et orienté vers la tête de baignoire. A l'intérieur de la chambre est monté un ressort 47 qui applique normalement un clapet 48 contre la face 49 de la chambre 45 venant obturer l'orifice de vidange 50. Le clapet 48 est solidaire d'un bouton pousssoir 51. Pour obtenir la vidange du vérin et donc l'abaissement de la poignée 13, il suffit à la personne qui repose dans sa baignoire d'appuyer sur le bouton poussoir 51.

De la description qui précède, il apparaît que le dispositif de l'invention est de construction très simple, fiable et économique, pouvant être réalisé dans des matériaux tout ce qu'il y a de plus courants dans le domaine sanitaire, par exemple en tubes d'acier chromé, laiton, cuivre, etc. Le dispositif ne demande aucun moyen spécial d'adaptation et de mise en place.

Bien entendu, de nombreuses variantes peuvent être apportées au mode de réalisation illustré et décrit.

En particulier, le dispositif peut être prévu de façon à être fixé directement au rebord de la baignoire qu'il doit équiper, la baignoire pouvant éventuellement comporter des moyens spéciaux, par exemple deux orifices de fixation pour recevoir le châssis fixe qui y sera bolulonné.

De même, le cadre mobile 12 peut être constitué de façon que sa longueur puisse être réglée par exemple au moyen de tubes télescopiques afin de pouvoir être adapté à la taille de l'utilisateur.

Pour les grands handicapés, on peut prévoir à la place de la poignée 13 un harnais qui pourra prendre la personne par exemple sous les bras, ou encore une sangle.

De même, les bras de levier assurant l'assistance pour sortir de la baignoire pourront être aménagés autrement que décrit, selon l'emplacement disponible et les aménagements du local. Par exemple, le vérin pourrait être accroché au plafond. Dans tous les cas, l'important est d'obtenir au moyen d'un vérin à alimentation d'eau une force réglable et progressive permettant de soulever une poignée ou un harnais à laquelle la personne peut s'accrocher, la purge étant obtenue par simple vidange du vérin dans la baignoire.

On notera également que dans des cas exceptionnels où la distribution d'eau est assurée sous trop faible pression, il est possible d'alimenter le dispositif à partir d'un réservoir d'eau presssuri- sée de petite capacité, dont la pression au niveau souhaitable peut être obtenue par une petite pompe électrique, par exemple à vibreur ou autre.

On se reportera maintenant au mode de réalisation illustré aux figures 6 à 11.

Comme aux modes de réalisation précédemment décrits, le dispositif d'assistance comprend essentiellement un vérin 111 qui est susceptible d'être alimenté en eau sous pression par un conduit 121 permettant la mise en extension du vérin. Le vérin est articulé à l'une de ses extrémités en 117 en un point fixe solidaire d'une platine support 105 qui sera par exemple fixée au mur (non représenté) à l'aide de vis traversant des orifices tels que 60 formés dans la platine. A son extrémité, la tige du vérin est articulée en 119 autour d'un axe 120 fixé à une extrémité d'un levier 112 tournant autour d'un pivot 114. Dans le mode de réalisation illustré, et comme il apparaît plus clairement à la figure 6, le levier 112 est solidaire d'une bague 61, par exemple soudée à lui, qui tourne autour du pivot 114 par exemple au moyen de roulements à billes 62. Sur la bague 61 est fixé, par exemple par deux vis 63 un chapeau 64 solidaire, par exemple par soudure, d'une extrémité d'un levier tubulaire 65 dont l'autre extrémité porte la poignée 113 d'assistance.

Avantageusement, et comme il apparaît plus clairement aux figures 7 à 10, la poignée 113 peut se relever à 90°, comme illustré en 113', en étant montée pivotante à l'extrémité libre du levier 65. Comme illustré, le montage peut se faire par exemple en prévoyant un emmanchement sur une certaine longueur I de la poignée 113 dans le levier tubulaire 65 et en formant aux extrémités en regard du levier et de la poignée des secteurs crénélés tels que 66, 67 sur le levier 65 et 68, 69 sur l'extrémité en regard de la poignée 113 permettant un débattement d'environ 90° de la poignée 113 par rapport à l'axe 70 de montage. Une goupille 71 tournant dans deux fentes 72 formées sur un quart de tour dans la paroi rectiligne 73 de la poignée 113 termine le montage.

De cette façon, il est possible de rabattre la poignée 113 à la verticale contre la paroi d'appui sur laquelle le dispositif est monté pour l'escamoter lorsque le dispositif n'est pas utilisé.

A la figure 11 on aperçoit le capot de protection 74 du dispositif qui vient recouvrir tous les organes du dispositif à l'exception de la canalisation 121 d'alimentation en eau, du dispositif de purge 125 et du levier 65 supportant la poignée 113.

On remarque que l'organisation du dispositif est telle qu'en prévoyant deux opercules décou- pables 75, 76 dans le capot 74, il est possible, par simple inversion du côté de la platine 105 sur lequel on monte le dispositif, d'avoir un appareil pour fixation à gauche ou à droite selon l'emplacement.

Il apparaît clairement que le dispositif peut être encastré dans le mur, auquel cas seuls le levier 65 et la poignée 113 seront apparents, si une niche a été prévue au moment de la construction ou ménagée pour la mise en place du dispositif.

Avantageusement, le dispositif comprend en outre un ressort 77 ou autre moyen élastique équivalent facilitant la remise en position basse du dispositif après mise en eau du vérin. Le ressort peut être fixé en un point 78 du levier 112 intermédiaire entre les axes 119 et 114, et en un point fixe 79 de la platine. Ainsi, l'abaissement du levier est facilité par mise sous pression du vérin 111, dès qu'on a coupé l'alimentation en eau 121 du vérin et qu'on a ouvert le robinet de vidange 125. On notera que le dispositif peut être utilisé aussi bien pour entrer dans une baignoire que pour en sortir. Pour entrer dans la baignoire, l'utilisateur placera le dispositif en position haute, à la hauteur la plus appropriée. Il lui suffira alors de fermer l'alimentation d'eau 121 et d'ouvrir la vidange 125, une ouverture plus ou moins grande assurant un abaissement progressif plus ou moins rapide de la poignée à laquelle l'utilisateur peut s'agripper.

Il apparaît que le dispositif, facilement fixable sur n'importe quelle paroi murale, peut être utilisé en tout autre endroit qu'une salle de bains, par exemple dans des WC ou dans une chambre, pour assister une personne handicapée et lui permettre l'usage, dans des conditions de sécurité, d'une cuvette de WC ou d'un lit.

Eventuellement, le fluide d'actionnement du vérin peut être constitué par un autre fluide que de l'eau, et par exemple de l'air comprimé, notamment dans une chambre d'hôpital, habituellement équipée d'un circuit d'air sous pression. Dans ce cas, la vidange du vérin laissant échapper de l'air peut dêtre faite à l'air libre directement dans l'atmosphère de la chambre.

Précédemment, et en faisant référence en particulier aux figures 3 et 4, on a décrit un dispositif permettant le soulèvement automatique de la poignée du dispositif, lorsque après sélection de la position convenable de fonctionnement du dispositif, la personne désirant se faire assister se saisit de la poignée et y applique un certain effort.

On décrira maintenant, en faisant référence aux figures 12, 13 et 14, trois variantes de réalisation d'un mécanisme automatique de ce type.

Selon le mode de réalisation illustré à la figure 12 et de manière semblable au dispositif illustré aux figures 3 et 4, l'articulation 117 formée à la base du vérin 111 commande une soupape à tiroir 134 pour l'alimentation en eau du vérin. Lorsque aucune pression n'est exercée sur la poignée 113, la soupape 134 a sa garniture d'étanchéité 135 plaquée sur le siège 136, de sorte que l'alimentation en eau de la chambre 133 du vérin est coupée. La soupape 134 est maintenue sur son siège 136 sous l'effet de l'action du ressort 137 dont la force a été calculée de manière à équilibrer largement celle du ressort de rappel 77 agissant par l'intermédiaire du levier 112 en sens inverse (c'est-à-dire tendant à ouvrir la soupape).

Comme au mode de réalisation des figures 3 et 4, lorsque l'utilisateur saisit la poignée 113 et s'y aggripe avec un effort suffisant, il comprime le ressort 137 ouvrant la soupape 134. Si l'alimentation en eau 121 du vérin a été préalablement ouverte, le vérin est alors alimenté en eau et la poignée se soulève.

Le mouvement inverse d'abaissement de la poignée est commandé par simple ouverture du robinet (non représenté) 125 vissé dans l'orifice devidange 146. L'abaissement est obtenu automatiquement sous l'effet du ressort de rappel 77. Si l'on veut utiliser le dispositif comme aide à un mouvement d'abaissement, par exemple pour s'immerger dans une baignoire, ou pour s'asseoir sur un siège WC, il suffit de fermer d'abord l'alimentation en eau 121 du vérin, après quoi il suffit de se saisir de la poignée 113, de s'y agripper et d'ouvrir le robinet de vidange 125 de la grandeur voulue pour obtenir la vitesse d'abaissement progressive désirée de la poignée.

Le mode de réalisation illustré à la figure 13 utilise un dispositif assez semblable à celui de la figure 12, à ceci près que la soupape à tiroir 134' fonctionne de façon inverse à ce qui a été décrit à la figure 12.

On voit en effet, que telle qu'elle est montée, le ressort 137 agit, en l'absence d'une pression sur la poignée 113, pour maintenir la soupape plaquée sur sa butée basse, c'est-à-dire ouverte, la garniture 135' étant dégagée du siège 136'. En d'autres termes, si l'alimentation en eau du vérin est ouverte, et en l'absence d'un mouvement de traction sur la poignée 113, le dispositif est toujours amené en position haute.

Si l'utilisateur se saisit de la poignée 113 et s'y agrippe avec un effort suffisant tendant à abaisser le vérin 111 comme indiqué par la flèche F, le ressort 137 est comprimé, et à l'inverse de ce qui se passait à la figure 12, l'alimentation en eau de la chambre 133 du vérin est coupée. Dans de telles conditions, et dans ces conditions seulement, l'abaissement de la poignée 113 peut être obtenue par ouverture de la vidange 125.

On remarque également que ce dispositif empêche le fonctionnement de soulèvement de la poignée même si la commande en eau du vérin est ouverte, en cas de surcharge assurant la compression du ressort 137. Ce dispositif peut donc servir comme dispositif de sécurité anti- surcharge.

On décrira maintenant le mode de réalisation illustré à la figure 14 montrant en quelque sorte une combinaison des deux systèmes de sécurité des figures 12 et 13.

Comme le système de la figure 12, le dispositif comprend une soupape à tiroir 134" qui est normalement maintenue fermée sur son siège 136 par l'action d'un ressort 137, tant qu'une force d'application F de grandeur déterminée n'est pas appliquée au vérin 111. Jusqu'à ce moment, l'alimentation en eau de la chambre 133 du vérin est donc coupée, même si l'alimentation 121 est ouverte.

Le dispositif comprend en outre pour la soupape à tiroir 134" un second siège 136' contre lequel viendra buter la soupape à tiroir 134" en fin de course lorsque le ressort 137 aura été suffisamment comprimé. Pour une telle compression correspondant à une surcharge d'effort, l'alimentation en eau du vérin est coupé et tout sou- lévement successif de la poignée est interdit. Le dispositif comprend avantageusement un second ressort 80 coaxial au ressort 137 maintenu comprimé sous le pied du vérin, par exemple par une rondelle 81 et un manchon 82 rapporté vissé. Après que la soupape 134" se soit par exemple déplacée sur sa mi-course, le pied 139 de l'articulation 117 vient repousser la rondelle 81 et comprimer le ressort 80, ce qui correspond à un second seuil d'effort déterminé. De cette façon, lorsque l'alimentation en eau du vérin est ouverte, le dispositif fonctionne automatiquement en mouvement de soulèvement dès qu'on s'agrippe à la poignée et y applique un effort suffisant. Par contre, le dispositif s'arrête lorsque l'effort imprimé sur la poignée devient trop grand, dépassant une valeur de surcharge pouvant correspondre à une mauvaise application du dispositif ou à la présence d'un corps étranger présent par inadvertance derrière le levier 65.

Pour la vidange du dispositif, on constate que l'appareil fonctionne comme décrit précédemment.

De nombreuses variantes peuvent être apportées aux modes de réalisations décrits.

C'est ainsi par exemple qu'au levier actionné par vérin de l'appareil peut être fixé un câble qui, passant sur des poulies de renvoi, par exemple fixées au plafond d'une pièce, permettra d'accrocher un cintre auquel l'utilisateur pourra se suspendre pour s'aider à se lever ou à se baisser.

De la même façon, un seul et même appareil peut permettre l'actionnement de plusieurs câbles en parallèle auxquels seront accrochés des cintres aux divers endroits utiles dans une pièce. Ainsi, un appareil monté dans une salle de bains pourra actionner trois cintres respectivement à l'emplament de la baignoire, de la cuvette de WC et d'un bidet.

On remarquera que les dispositifs tels en particulier que décrits aux figures 5, 12 et 14 permettent un abaissement automatique du levier. Ainsi, l'abaissement du levier est automatique dès qu'on ouvre le robinet de vidange 125 et ceci sans coupure d'alimentation en eau du vérin. Cette manoeuvre peut être effectuée par la personne une fois dans la baignoire si elle y est entrée sans abaisser le levier ou sans s'y agripper.

On notera que de façon générale l'appareil est conçu pour que sa mise en place dans une salle de bain puisse se faire commodément et discrètement.

Si on prévoit un débit de vidange suffisamment important l'abaissement du vérin peut être obtenu par simple ouverture de la vidange, l'alimentation en eau pouvant être maintenue.

Le rappel en position haute du levier peut être obtenu par des tendeurs en caoutchouc ou analogues qui pourront remplacer avantageusement les ressorts de rappels en acier.

Si la fixation du vérin sur un mur voisin de la baignoire est délicate, on peut prévoir le montage du vérin sur un pied support qui sera en partie engagée sous la baignoire.

## Revendications

1. Dispositif d'assistance aidant une personne à se lever et se baisser, notamment pour l'utilisation d'une baignoire, comprenant essentiellement un vérin (11, 111) susceptible d'être alimenté en pression par l'eau d'alimentation de la baignoire, des moyens de préhension tels qu'une poignée (13, 113) ou un harnais et des moyens pour commander à partir dudit vérin le soulèvement et l'abaissement automatiques desdits moyens de préhension, ledit dispositif étant caractérisé en ce que ladite poignée (13, 113) ou le harnais est monté à l'extrémité d'un levier (12; 65, 112) articulé vers son autre extrémité autour d'un axe (14, 114) et la rotation dudit levier est commandée par ledit vérin, et en ce que l'alimentation et la mise sous pression du vérin (11, 111) sont commandés à partir de moyens à soupape (34, 134, 134', 134") qui sont actionnés directement par un effort de préhension appliqué sur ladite poignée (13, 113) ou sur ledit harnais.

2. Dispositif selon la revendication 1 caractérisé en ce que ledit axe (14) d'articulation du levier (12) est fixe solidaire de la baignoire ou du mur contre lequel elle est placée, et ledit vérin est articulé à une de ses extrémités en un point (17) fixe par rapport à la baignoire et à son autre extrémité en un point (19) intermédiaire du levier (12).

3. Dispositif selon la revendication 2 caractérisé en ce que ledit levier (12) est un cadre mobile formant à une extrémité ladite poignée (13) et qui est articulé à son autre extrémité autour d'un axe (14) supporté par un châssis fixe (5) ou analogue et articulé à une certaine distance dudit axe à une première extrémité (19) dudit vérin (11) dont l'autre extrémité est articulée en (17) sur ledit châssis fixe (5) ou analogue.

4. Dispositif selon l'une des revendications précédentes, caractérisé en ce que la vidange dudit vérin (11) est prévue en partie basse du dispositif en un endroit aisément accessible à la personne reposant dans la baignoire lorsque le dispositif est en position soulevée.

5. Dispositif selon l'une des revendications précédentes, caractérisé en ce que l'entrée d'eau se fait à travers un orifice (32) formé à la base du vérin (11) débouchant dans la chambre de pression (33) du vérin par une soupape à tiroir (34) maintenue normalement fermée sur son siège (36) par un ressort (37) ou analogue et qui s'ouvre lorsqu'on comprime ledit ressort (37) ou analogue en s'accrochant à ladite poignée (13) ou audit harnais.

6. Dispositif selon la revendication 5, caractérisé en ce que ladite soupape (34) à tiroir est montée à la base dudit vérin (11) selon son axe et son extrémité qui fait saillie sous le vérin forme articulation (17) du vérin sur ledit châssis fixe ou analogue (5); en position de non-utilisation, la soupape à tiroir (34) est fermée en étant maintenue sur son siège (36), l'articulation (17) faisant saillie au maximum sous le vérin; en position d'utilisation, la soupape à tiroir (34) est ouverte en étant écartée de son siège (36), l'articulation étant enfoncée au maximum dans le vérin.

7. Dispositif selon l'une des revendications précédentes, caractérisé en ce que la vidange du vérin se fait par un clapet ou une soupape (25) monté(e) à la base du vérin, maintenu(e) normalement fermé(e) par un ressort (47) ou analogue.

8. Dispositif selon l'une des revendications précédentes, caractérisé en ce qu'un clapet anti-retour est monté à l'entrée de l'alimentation en eau (32) du vérin (11).

9. Dispositif selon la revendication 8, caractérisé en ce que l'alimentation en eau sous pression du vérin (11) est réalisée par un conduit souple (21) monté sur l'alimentation normale de la douche.

10. Dispositif selon l'une des revendications précédentes, caractérisé en ce qu'un réducteur de pression est monté à l'entrée de l'alimentation (32) en eau du vérin (11).

11. Dispositif selon la revendication 1 caractérisé en ce que la poignée (113) ou le harnais est monté à l'extrémité d'un levier (65) dont l'autre extrémité est solidaire de l'axe (114) de rotation d'un second levier (112) commandé en rotation en étant articulé à une certaine distance dudit axe (114) à une première (119) du vérin (111) dont l'autre extrémité est articulée en un point fixe (117)

12. Dispositif selon la revendication 11, caractérisé en ce que ledit vérin (111) et ledit second levier (112) sont articulés respectivement autour desdits axes fixes (114, 117) sur une platine (105) de support et de fixation de l'ensemble du dispositif.

13. Dispositif selon les revendications 11 ou 12, caractérisé en ce que ladite poignée (113) se relève à la verticale, librement dans une position de non-utilisation du dispositif par rotation d'un quart de tour autour de l'extrémité libre dudit premier levier (65) et se rabat sensiblement horizontalement par rotation inverse en venant se bloquer en butée pour la position d'assistance du dispositif.

14. Dispositif selon l'une des revendications 11 à 13, caractérisé en ce qu'un ressort de rappel (77) assiste le mouvement de retour du dispositif par vidange du vérin en étant fixé à une de ses extrémités en un point fixe (79) de ladite platine (105) et à l'autre de ses extrémités audit deuxième levier (65) en un point (78) intermédiaire entre l'axe (114) d'articulation du levier et l'axe (119) d'articulation du vérin (111) sur ledit levier.

15. Dispositif selon l'une des revendications 11 à 14, caractérisé en ce que l'entrée d'eau commandé par un robinet, une soupape ou analogue se fait à travers un orifice (132) formé à la base du vérin (111) débouchant dans la chambre de pression (133) du vérin par une soupape à tiroir (134') maintenue normalement ouverte sur son siège (136') par un ressort (137) ou analogue et qui se ferme lorsqu'on comprime ledit ressort (137) ou analogue par suite d'un effort exercé sur ladite poignée (113) ou ledit harnais et excédant une valeur déterminée.

16. Dispositif selon la revendication 15, caractérisé en ce que ladite soupape (134') à tiroir est montée à la base dudit vérin (111) selon son axe, et son extrémité qui fait saillie sous le vérin forme articulation (117) du vérin sur ladite platine (105); en position normale, la soupape à tiroir (134') est ouverte en étant maintenue écartée de son siège (136'), l'articulation (117) faisant saillie au maximum sous le vérin; en position d'effort excédentaire, la soupape à tiroir (134') est fermée en étant plaquée sur son siège (136'), l'articulation étant enfoncée au maximum dans le vérin.

17. Dispositif selon l'une des revendications 11 à 14, caractérisé en ce que l'entrée d'eau se fait à travers un orifice (132) formé à la base du vérin (111) débouchant dans la chambre de pression (133) du vérin par une soupape à tiroir (134") maintenue normalement fermée sur un premier siège (136) par un premier ressort (137) qui s'ouvre lorsqu'on comprime ledit ressort en s'accrochant à ladite poignée (113) avec un certain effort et qui se ferme contre un second siège (136') en venant comprimer davantage ledit premier ressort (137) lorsque ledit effort dépasse un certain seuil.

18. Dispositif selon la revendication 17, caractérisé en ce que ledit premier ressort (137) est assisté d'un second ressort (80) qui est comprimé lorsque ledit effort approche ou dépasse ledit seuil.

19. Dispositif selon la revendication 17 ou la revendication 18, caractérisé en ce que ladite soupape à tiroir (134") est montée à la base dudit vérin (111) selon son axe et son extrémité qui fait saillie sous le vérin forme articulation (117) du vérin sur ladite platine (105); en position initiale d'utilisation, la soupape (134") est fermée en étant maintenue sur son premier siège (136) par ledit ressort (137); en position normale d'utilisation, la soupape (134") est ouverte en étant écartée dudit siège (136) par compression moyenne dudit premier ressort (137); en position finale ou de surcharge du dispositif, la soupape (134") est fermée en étant maintenue sur son second siège (136') par compression dudit second ressort (80) et/ou par compression plus complète dudit premier ressort (137).

## Patentansprüche

1. Hilfsvorrichtung für eine sich erhebende und sich setzende Person, insbesondere für die Benutzung einer Badewanne, mit im wesentlichen einem Hebezylinder (11, 111), der geeignet ist, von Versorgungswasser für die Badewanne unter Druck gespeist zu werden, mit Greifmitteln, wie z. B. einem Griff (13, 113) oder einem Vorgelege, und mit Steuermitteln, ausgehend von dem Hebezylinder zum automatischen Anheben und Absenken der Greifmittel, dadurch gekennzeichnet, daß der Griff (13, 113) oder das Vorgelege am Ende an einem Hebel (12; 65,112) angebracht ist, welcher an seinem anderen Ende um eine Achse (14, 114) angelenkt ist und die Drehung dieses Hebels von dem Hebezylinder gesteuert wird und daß die Versorgung sowie das Unterdrucksetzen des Hebezylinders (11, 111) von Ventilmitteln (34, 134, 134', 134") gesteuert sind, welche direkt von einem Greifdruck betätigt werden, der auf den Griff (13, 113) oder auf das Vorgelege aufgebracht wird.

2. Vorrichtung nach Anspruch 1, dadurch gekennzeichnet, daß die Anlenkachse (14) des Hebels (12) formschlüssig an der Badewanne oder der Wand befestigt ist, gegen welche sie angeordnet ist, und daß der Hebezylinder an einem seiner Enden an einer bezüglich der Badewanne festen Stelle (17) und an seinem anderen Ende an einer Zwischenstelle (19) des Hebels (12) angelenkt ist.

3. Vorrichtung nach Anspruch 2, dadurch gekennzeichnet, daß der Hebel (12) ein beweglicher Rahmen ist, der an einem Ende den Griff (13) bildet und der an seinem anderen Ende um eine Achse (14) angelenkt ist, die von einem festen Gestell (5) oder dergleichen gestützt ist, wobei der Rahmen in einem gewissen Abstand von der Achse an einem ersten Ende (19) des Hebezylinders (11) angelenkt ist, dessen anderes Ende bei (17) auf dem festen Gestell (5) oder dergleichen angelenkt ist.

4. Vorrichtung nach einem der vorhergehenden Ansprüche, dadurch gekennzeichnet, daß die Entleerung des Hebezylinders (11) am unteren Teil der Vorrichtung vorgesehen ist an einer Stelle, die für die in der Badewanne ruhende Person leicht zugänglich ist, wenn sich die Vorrichtung in der angehobenen Position befindet.

5. Vorrichtung nach einem der vorhergehenden Ansprüche, dadurch gekennzeichnet, daß der Eintritt des Wassers durch eine Öffnung (32) erfolgt, die an der Basis des Hebezylinders (11) gebildet ist und in die Druckkammer (33) des Hebezylinders durch einen Steuerschieber (34) mündet, der normalerweise durch eine Feder (37) oder dergleichen auf seinem Sitz (36) geschlossen gehalten wird und der öffnet, wenn man die Feder (37) oder dergleichen dadurch komprimiert, daß man sich an den Griff (13) oder das Vorgelege klammert.

6. Vorrichtung nach Anspruch 5, dadurch gekennzeichnet, daß der Steuerschieber (34) an der Basis des Hebezylinders (11) entsprechend seiner Achse angebracht ist und sein Ende, welches unter dem Hebezylinder auskragt, die Anlenkung (17) des Hebezylinders auf dem festen Gestell oder dergleichen (5) bildet; in Stellung der Nichtbenutzung der Steuerschieber (34) dadurch geschlossen ist, daß er auf seinem Sitz (36) gehalten ist, wobei die Anlenkung (17) unter dem Hebezylinder maximal auskragt; und daß in der Benutzungsstellung der Steuerschieber (34) dadurch öffnet, daß er von seinem Sitz (36) entfernt ist, wobei die Anlenkung maximal in den Hebezylinder eingesenkt ist.

7. Vorrichtung nach einem der vorhergehenden Ansprüche, dadurch gekennzeichnet, daß die Entleerung des Hebezylinders durch ein Klappenventil oder einen Schieber (25) erfolgt, der bzw. das an der Basis des Hebezylinders montiert ist und normalerweise durch eine Feder (47) oder dergleichen geschlossen gehalten ist.

8. Vorrichtung nach einem der vorhergehenden Ansprüche, dadurch gekennzeichnet, daß ein Rückschlagventil am Wasserversorgungseintritt (32) des Hebezylinders (11) angebracht ist.

9. Vorrichtung nach Anspruch 8, dadurch gekennzeichnet, daß die Druckwasserversorgung des Hebezylinders (11) durch eine biegsame Leitung (21) erfolgt, die auf der normalen Zuführung der Dusche angebracht ist.

10. Vorrichtung nach einem der vorhergehenden Ansprüche, dadurch gekennzeichnet, daß eine Druckreduziereinrichtung am Wasserversorgungseintritt (32) des Hebezylinders (11) angebracht ist.

11. Vorrichtung nach Anspruch 1, dadurch gekennzeichnet, daß der Griff (113) oder das Vorgelege am Ende eines Hebels (65) angebracht ist, dessen anderes Ende formschlüssig mit der Drehachse (114) eines zweiten Hebels (112) verbunden ist, der dadurch in Drehung gebracht wird, daß er in einem gewissen Abstand von der Achse (114) an einem ersten Ende (119) des Hebezylinders (111) angelenkt ist, dessen anderes Ende an einem festen Punkt (117) angelenkt ist.

12. Vorrichtung nach Anspruch 11, dadurch gekennzeichnet, daß der Hebezylinder (111) und der zweite Hebel (112) jeweils um die festen Achsen (114, 117) auf einer Stütz- und Befestigungsplatte (105) der Gesamtheit der Vorrichtung angelenkt sind.

13. Vorrichtung nach Anspruch 11 oder 12, dadurch gekennzeichnet, daß der Griff (113) sich in die Vertikale frei in einer Nichtbenutzungsstellung der Vorrichtung durch Vierteldrehung um das freie Ende des ersten Hebels (65) hebt und im wesentlichen horizontal durch Rückdrehen herunterklappt, indem er am Anschlag für die Hilfsstellung der Vorrichtung blockiert.

14. Vorrichtung nach einem der Ansprüche 11 bis 13, dadurch gekennzeichnet, daß eine Rückholfeder (77) die Rückbewegung der Vorrichtung durch Entleeren des Hebezylinders dadurch unterstützt, daß sie mit ihrem einen Ende an einer festen Stelle (79) der Platte (105) und mit ihrem anderen Ende an dem zweiten Hebel (65) an einer Stelle (78) zwischen der Anlenkachse (114) des Hebels und der Anlenkachse (119) des Hebezylinders (111) auf diesem Hebel befestigt ist.

15. Vorrichtung nach einem der Ansprüche 11 bis 14, dadurch gekennzeichnet, daß der durch einen Hahn, ein Ventil oder dergleichen gesteuerte Wassereintritt durch eine Öffnung (132) erfolgt, die an der Basis des Hebezylinders (111) gebildet ist und in die Druckkammer (133) des Hebezylinders durch einen Steuerschieber (134') mündet, der normalerweise an seinem Sitz (136') durch eine Feder (137) oder dergleichen offengehalten ist und der schließt, wenn man die Feder (137) oder dergleichen durch eine Kraft komprimiert, die auf den Griff (113) oder das Vorgelege aufgebracht ist und einen vorbestimmten Wert überschreitet.

16. Vorrichtung nach Anspruch 15, dadurch gekennzeichnet, daß der Steuerschieber (134') an der Basis des Hebezylinders (111) gemäß seiner Achse angebracht ist, daß sein Ende, welches unter dem Hebezylinder auskragt, die Anlenkung (117) des Hebezylinders auf der Platte (105) bildet; der Steuerschieber (134') in normaler Stellung dadurch offen ist, daß er von seinem Sitz (136') entfernt gehalten ist, wobei die Anlenkung (117) maximal unter dem Hebezylinder auskragt; und daß der Steuerschieber (134') in der Stellung übermäßiger Kraft dadurch geschlossen ist, daß er auf seinen Sitz (136') anschlägt, wobei die Anlenkung maximal in den Hebezylinder eingesenkt ist.

17. Vorrichtung nach einem der Ansprüche 11 bis 14, dadurch gekennzeichnet, daß der Wassereintritt durch eine Öffnung (132) erfolgt, die in der Basis des Hebezylinders (111) gebildet ist und in die Druckkammer (133) des Hebezylinders durch einen Steuerschieber (134") mündet, der normalerweise auf einem ersten Sitz (136) durch eine erste Feder (137) geschlossen gehalten ist und der öffnet, wenn man die Feder dadurch komprimiert, daß man sich an den Griff (113) mit einer gewissen Kraft klammert, und der gegen einen zweiten Sitz (136') dadurch schließt, daß die erste Feder (137) noch mehr komprimiert wird, wenn die Kraft eine gewisse Schwelle überschreitet.

18. Vorrichtung nach Anspruch 17, dadurch gekennzeichnet, daß die erste Feder (137) von einer zweiten Feder (80) unterstützt wird, die komprimiert wird, wenn sich die Kraft der Schwelle nähert oder diese überschreitet.

19. Vorrichtung nach Anspruch 17 oder 18, dadurch gekennzeichnet, daß der Steuerschieber (134") an der Basis des Hebezylinders (111) gemäß seiner Achse angebracht ist und sein Ende, welches unter dem Hebezylinder auskragt, die Anlenkung (117) des Hebezylinders auf der Platte (105) bildet; in anfänglicher Benutzungsstellung der Schieber (134") geschlossen ist, indem er auf seinem ersten Sitz (136) durch die Feder (137) gehalten ist; in normaler Benutzungsstellung der Schieber (134") offen ist, indem er vom Sitz (136) durch mittlere Kompression der ersten Feder (137) entfernt ist; und daß der Schieber (134") in Endposition oder Überlastposition der Vorrichtung geschlossen ist, indem er auf seinem zweiten Sitz (136') durch Kompression der zweiten Feder (80) und/oder durch vollständige Kompression der ersten Feder (137) gehalten ist.

## Claims

1. A device for use in aiding a person to move or lower himself, especially for use in a bath comprising essentially a hydraulic jack (11, 111) capable of being supplied with water under pressure from the water supply to the bath, a means of grasping the device such as a handle (13, 113) or a harness, and means of controlling from the jack the raising and lowering of the said grasping means, the device being characterised in that the said handle (13, 113) or harness is located at the end of a lever (12, 65, 112) articulated towards its other end about a spindle (14, 114), and the rotation of the said lever is controlled by the said jack, and in that the supply to and putting under pressure of the jack is controlled from valve means (34, 134, 134', 134") which are operated directly by a gripping force applied to the said handle (13, 133) or to the said harness.

2. A device according to claim 1, characterised in that the said spindle (14) about which the lever (12) pivots is fixed rigidly to the bath or to the wall against which it is placed, and the said jack is pivoted at one of its ends at point (17) fixed relative to the bath (17), in relation to the bath and at the other end by a bearing (19) intermediate to the length of the lever (12).

3. A device according to claims 2, characterised in that the said lever (12) constitutes a mobile frame forming the said handle (13), at one end and which is pivoted at the other end about a spindle (14) supported by a fixed frame (5) or the like, and pivoted at a particular distance from the said spindle at a first end (19) of the said jack of which the other end is pivoted at (17) to the said fixed frame (5) or the like.

4. A device according to any one of the preceding claims, characterised in that draining of the said jack (11) is provided at a lower portion of the device at a place easily accessible to the person lying in the bath, when the device is in a raised position.

5. A device according to any one of the preceding claims characterised in that the intake of water to the jack takes place via a passage (32) formed at the base of the jack (11) opening into the pressure chamber (33) of the jack, via a slide-valve (34) normally held closed against its seat (36) by a spring (37) or the like and which opens when the said spring (37) or the like is compressed by engaging the said handle (13) or harness.

6. A device according to claim 5, characterised in that the said slide valve is formed at the base of the said jack (11) along its axis, its end projecting under the jack forming the pivot (17) of the jack with the said fixed frame, or the like (5), in the non-operational mode the slide valve (34) is closed by being held against its seat (36), the pivot (17) projecting to its maximum extent beneath the jack; in the operational mode the slide-valve (34) is opened by being displaced from its seat (36), the pivot being displaced to its maximum extent into the jack.

7. A device according to any one of the preceding claims, characterised in that the draining of the jack is accomplished by a flap-valve or another valve (25) mounted at the base of the jack, normally held closed by a spring (47) or the like.

8. A device according to the preceding claims characterised in that in a non-retourn valve is mounted in the water inlet (32) of the jack (11).

9. A device according to claim 8 characterised in that the supply of water under pressure to the jack (11) is accomplished via a flexible tube (21) connected to the normal water supply of the shower.

10. A device according to the preceding claims characterised in that a pressure-reducing means is mounted at the inlet of the water supply (32) to the jack (11).

11. A device according to claim 1, characterised in that the handle (113) or the harness is mounted at the end of a lever (65) of which the other end is rigid with an axle (114) about which rotates a second lever (112), made to rotate by being pivoted at a certain distance from the said axle (114) to the upper end (119) of the jack (111), the other end of which is pivoted about a fixed point (117).

12. A device according to claim 11, the said jack (111) and the said second lever (112) are respectively pivoted about the said axles (114, 117) mounted on a plate (105) which supports and secures the device.

13. A device according to claim 11 or 12, characterised in that the said handle (113) freely returns to the vertical, when the device is in the non-operational mode, by rotation through a quarter turn about the free end of the first lever (65) and returns to an approximately horizontal position by a reverse rotation, resulting in the locking firmly in position of the operational mode of the device.

14. A device according to claims 11 to 13, characterised in that a return spring (77) assists the return movement of the device, by draining the jack, by being attached by one of its ends to a fixed point (79) on the said plate (105) and at its other end to the second lever (65), at a point (78) between the axle (114) about which the lever pivots and the axle (119) about which the jack (111) pivots an the said lever.

15. A device according to the preceding claims 11-14, characterised in that the inlet of water controlled by a tap, a valve or the like takes place through a passage (132) formed at the base of the jack (111), opening into the pressure chamber (133) of the jack via a slide valve (134) normally held open on its seat (136) by a spring (137) or the like and which closes when the said spring (137) or the like is compressed as a result of a force, exerted upon the said handle (113) or said harness, and exceeding a predetermined value.

16. A device according to claim 15, characterised in that the said slide-valve (134') is located at the base of the said jack (111) along its axis and its end which projects beneath the jack forms a pivot point (117) for the jack (111) on the said plate (105); in the normal position, the slide valve (134') is opend by being held away from its seat (136'), the pivot (117) projects to its maximum extent from the jack; if excess force is applied, the slide-valve (134') is closed by being pressed against its seat (136'), the bush being displaced to its maximum extent into the jack.

17. A device according to any one of claims 11-14 characterised in that the intake of water is through a passage (132) located at the base of the jack (111), opening into the pressure chamber (133) of the jack, via a slide valve (134"), normally held closed on a first seat (136) by a first spring (137), which opens when the said first spring is compressed by engaging the said handle (113) with a certain force and which closes against a second seat (136') which compresses even more the said first spring (137) when the force exceeds a certain threshold.

18. A device according to claim 17, characterised in that the said first spring (137) is assisted by a second spring (80) which is compressed when the said force approaches or exceeds the said threshold.

19. A device according to claim 17 or 18, characterised in that the said slide-valve (134") is mounted at the base of the said jack (111) along its axis and its end which projects under the jack forms the pivot point (117) of the jack on the said plate (105); in the initial position of use, the valve (134") is closed by being held against first seat (136) by the said spring (137); in the normal position of use the valve (134") is opened by being displaced from the said seat (136) by the normal compression of the said first spring (137); in the final position, or when the device is overloaded, the valve (134") is shut by being held against its second seat (136') by compression of said second spring (80) and/or by the further compression of said first spring (137).
